# EUROPÄISCHE PATENTSCHRIFT

(11) **EP 0 263 242 B1**
(45) Veröffentlichungstag und Bekanntmachung des Hinweises auf die Patenterteilung: **11.09.1991**
(21) Anmeldenummer: 87109522.0
(22) Anmeldetag: 02.07.1987
(51) Int. Cl.: H01P 1/39, H01P 1/387, H01P 1/30

(54) **Verzweigungszirkulator für Mikrowellen**
Microwave junction-circulator
Circulateur à jonction pour micro-ondes

(30) Priorität: 04.10.1986 DE 3633908
(43) Veröffentlichungstag der Anmeldung: 13.04.1988
(73) Patentinhaber: ANT Nachrichtentechnik GmbH, D-71522 Backnang (DE)
(72) Erfinder: Mörz, Günter, Dr.-Ing., D-7140 Ludwigsburg (DE); Weiser, Wolfgang, Dipl.-Phys., D-7152 Aspach 1 (DE); Lenz, Sigmund, Dipl.-Ing., D-7152 Aspach (DE); Pivit, Erich, Dr.-Ing., D-7151 Allmersbach i.T. (DE)

(56) Entgegenhaltungen:
- DE-B- 1 117 183
- GB-A- 781 024
- GB-A- 836 440
- US-A- 3 246 262
- US-A- 3 434 076
- US-A- 3 662 291
- US-A- 4 605 915

## Beschreibung

Die vorliegende Erfindung betrifft einen Verzweigungszirkulator für Mikrowellen der eine von einem statischen Magnetfeld durchsetzte Wellenleiterverzweigungszone aufweist, in der ein ferromagnetischer Resonator angeordnet ist, welcher aus unterschiedlichen Dielektrika besteht, von denen mindestens eines ferromagnetische Eigenschaften hat.

Ein derartiger speziell für sehr große Hochfrequenzleistungen ausgelegter Zirkulator ist aus den Druckschriften IEEE Transactions on Microwave Theory and Techniques, Vol. MTT-26, No. 5, May 1978, S. 364-369 und IEEE Transactions on Magnetics, Vol. MAG-17, No. 6, Nov. 1981 S. 2957-2960 bekannt. Bei den hier beschriebenen Zirkulatoren besteht die Ferritstruktur aus mehreren durch Luftspalte voneinander getrennten, senkrecht zum statischen Magnetfeld angeordneten Ferritscheiben, welche auf von einer Kühlflüssigkeit durchströmten Metallträgern angebracht sind.

Der Erfindung liegt die Aufgabe zugrunde, einen Zirkulator der eingangs genannten Art anzugeben, der insbesondere für einen Betrieb mit sehr großer Hochfrequenzleistung geeignet ist.

Diese Aufgabe wird durch die Merkmale des Anspruch 1 gelöst.

Zweckmäßige Ausführungen der Erfindung gehen aus den Unteransprüchen hervor.

Bei den bekannten Hochleistungszirkulatoren wirkt sich die Schichtung des ferromagnetischen Dielektrikums in der Verzweigungszone senkrecht sum statischen Magnetfeld sehr nachteilig auf die Leistungsverträglichkeit aus. Beim hier üblichen H-Ebenen-Verzweigungszirkulator verlaufen nämlich im ferromagnetischen Resonator die E-Feldlinien des Hochfrequenzfeldes parallel zum statischen Magnetfeld, so daß also die Grenzflächen der Ferritschichten das E-Feld senkrecht schneiden, was zu sehr starken Feldstärkeüberhöhungen in den Luftspalten zwischen den Ferritschichten führt. Eine Vergrößerung der Luftspalte durch Erweitern der Resonatorhöhe, um der Feldstärkeüberhöhung entgegenzuwirken, ist nur bedlingt möglich, da sonst das statische Magnetfeld nicht mehr mit erträglichem Aufwand aufgebracht werden kann. Der erfindungsgemäße Zirkulator weist dagegen in seiner Verzweigungszone einen Resonator auf, dessen ferromagnetisches Dielektrikum sich über die gesamte Höhe der Wellenleiterverzweigungszone erstreckt und dessen nicht ferromagnetisches Dielektrikum, welches der Wärmeableitung dient, ebenfalls über die volle Höhe der Verzweigungszone ausgedehnt ist. In diesem Fall ist das statische Magnetfeld wie auch das elektrische Hochfrequenzfeld tangential zu den Grenzflächen zwischen den ferromagnetischen und den nicht ferromagnetischen Dielektrika orientiert. Dadurch werden Feldstärkeüberhöhungen im ferromagnetischen Dielektrikum vermieden, so daß die Durchschlagsfestigkeit des Zirkulators sehr groß wird und er deshalb für einen Betrieb mit äußerst hohen Leistungen geeignet ist.

Die nach der Erfindung ausgeführte Resonatorstruktur ermöglicht außerdem die Ableitung großer Wärmemengen, was das ferromagnetische Dielektrikum vor thermischer Zerstörung schützt. Dies gilt vornehmlich bei einer feinstrukturierten Konfiguration des ferromagnetischen Dielektrikums, weil dann ein besonders guter Wärmeübergang auf das wärmeabführende Dielektrikum gewährleistet ist. Mit den Maßnahmen der Erfindung lassen sich vorteilhafterweise Verzweigungszirkulatoren sowohl in Hohlleitertechnik als auch in L(Lecher)-Wellenleitertechnik (z.B. Streifenleiter) realisieren.

Anhand von zeichnerisch dargestellten Ausführungsbeispielen wird nun die Erfindung näher erläutert.
- Figur 1: zeigt einen Querschnitt durch die mit einer Resonatorstruktur versehene Verzweigungszone eines Hohlleiterzirkulators,
- Figur 2: zeigt einen Querschnitt durch die mit einer Resonatorstruktur versehene Verzweigungszone eines Zirkulators in Streifenleitungstechnik
- Figur 3: zeigt eine weitere Resonatorstruktur.

Dem in Figur 1 dargestellten Ausschnitt eines Hohlleiterzirkulators sind zwei einander gegenüberliegende Hohlleiterwände 1 und 2 der Zirkulatorverzweigungszone eine darin angeordnete Resonatorstruktur und ein Magnetsystem zu entnehmen, welches ein die Verzweigungszone durchsetzendes statisches Magnetfeld erzeugt.

Das Magnetsystem bei dem in Fig. 1 gezeigten Ausführungsbeispiel hat zwei ober- und unterhalb der Hohlleiterverzweigung angeordnete Polschuhe 3 und 4, einen Permanentmagneten 5 und ein den magnetischen Rückschluß außerhalb der Zirkulatorverzweigungszone bildendes Joch 6, welches einerseits auf dem Polschuh 3 und andererseits auf dem Permanentmagneten 5 aufliegt.

Die Resonatorstruktur enthält ein ferromagnetisches Dielektrikum in Form mehrerer Ferritstäbe 7, die sich zwischen den beiden einander gegenüberliegenden Hohlleiterwänden 1, 2 parallel zum E-Feld des Zirkulators erstrecken. In diesen parallel zum E-Feld verlaufenden, sich von einer Hohlleiterwand zur gegenüberliegenden ohne Querschnittsänderungen erstreckenden Ferritstäben 7 ist das E-Feld genauso groß wie in einem die Ferritstäbe umgehendem nicht ferromagnetischen Dielektrikum. Es gibt also an keiner Stelle in den Ferritstäben Feldstärkeüberhöhungen, anders als bei herkömmlichen Resonatorstrukturen mit quer zum E-Feld verlaufenden Luftspalten.

Dies hat zur Folge, daß eine gemäß der Erfindung beschaffene Resonatorstruktur eine extrem hohe Durchschlagsfestigkeit besitzt, weshalb ein Zirkulator mit einer solchen Resonatorstruktur für die Übertragung sehr hoher Leistungen geeignet ist.

Durch die Aufteilung des ferromagnetischen Dielektrikums in viele einzelne im Abstand zueinander angeordnete Stäbe 7 entsteht eine große Kühlfläche, womit äußerst günstige Voraussetzungen gegeben sind für die Ableitung der in den Ferritstäben 7 entstehenden Wärme. Mit Hilfe eines die Ferritstäben 7 umströmenden Kühlmittels, z.B. Luft oder eines anderen geeigneten Gases oder einer dielektrischen Flüssigkeit, können auf einfache Weise sehr große Wärmemengen abgeführt werden. Zu diesem Zweck sind alle Ferritstäbe 7 von einem in die Verzweigungszone eingesetzten und an den Innenseiten der Hohlleiterwände abgedichteten dielektrischen Zylinder 8 umgeben, der den Resonator begrenzt. In diesen dielektrischen Zylinder 8 wird durch einen Einflußkanal 9 in dem Polschuh 4 und mehrere Löcher 10 in der Hohlleiterwand 2 ein flüssiges oder gasförmiges Kühlmittel eingeführt und durch Löcher 11 in der gegenüberliegenden Hohlleiterwand 1 und einem Ausflußkanal 12 in dem anderen Polschuh 3 abgeführt. Die beiden Polschuhe 3 und 4 sind auf den Außenseiten der Hohlleiterwände 1 und 2 gegen Austritt des Kühlmittels abgedichtet.

Die Durchtrittslöcher 10 und 11 in den Hohlleiterwänden 1 und 2 sind so dimensioniert, daß sie für das Hochfrequenzfeld im Zirkulator undurchlässig sind.

Anstelle der in Fig. 1 dargestellten Kühlvorrichtung kann auch jeder einzelne Ferritstab 7 in einem dielektrischen Röhrchen untergebracht und durch jedes Röhrchen das Kühlmittel geleitet werden.

In den Ferritstäben ist sowohl in Längs- als auch in Querrichtung der Temperaturgradient sehr klein, so daß eine mechanische Zerstörung der Ferritstäbe wegen thermischer Spannungen nicht zu befürchten ist.

Wie Figur 1 zeigt, sind die Ferritstäbe 7 durch für das Hochfrequenzfeld undurchlässige Öffnungen 13, 14 in den beiden Hohlleiterwänden 1, 2 geführt. Zum einen ist dadurch eine einfache Halterung für die Ferritstäbe 7 gegeben. Zum anderen wird vorteilhafterweise auf Grund der Durchführung der Ferritstäbe 7 durch die Hohlleiterwände 1, 2 bis zu den Polschuhen 3, 4 der magnetische Widerstand für den magnetischen Kreis verringert. Als Folge davon braucht auch nur eine kleinere Magnetfeldstärke aufgebracht zu werden, weshalb ein weniger aufwendiges Magnetsystem benötigt wird. Die Verringerung des magnetischen Widerstandes zwischen dem Magn etsystem und den Ferritstäben hat außerdem den Vorteil, daß die Magnetisierung der Ferritstäbe soweit erhöht werden kann, daß der Zirkulator auch oberhalb der bisherigen Frequenzgrenze von etwa 2,5 GHz, im Oberresonanzbetrieb ("above resonance") arbeiten kann. Dann treten nämlich in den Ferritstäben kaum noch Spinwellenverluste auf, welche nichtlineare Effekte hervorrufen könnten.

In der Fig. 2 ist ein Schnitt durch einen planaren Verzweigungszirkulator dargestellt. Dieser Zirkulator besitzt eine symmetrische Leitungsstruktur, bestehend aus zwei planaren Außenleitern 15, 16 und einem dazwischen angeordneten Innenleiter 17. Auch hier besteht wie beim Hohlleiterzirkulator (Fig. 1) die Resonatorstruktur in der Verzweigungszone aus mehreren im Abstand zueinander angeordneten und parallel zum E-Feld in der Verzweigungszone ausgerichteten Ferritstäben 17. Die Ferritstäbe 7 sind durch Bohrungen 18, 19 und 20 in den Außenleitern 15, 16 und dem Innenleiter 17 geführt, so daß die Ferritstäbe 7 bis an die Polschuhe 3, 4 des Magnetsystems heranreichen. Das Magnetsystem entspricht dem oben beschriebenen und ist daher mit den gleichen Bezugszeichen versehen wie in Figur 1.

Damit den ferromagnetischen Resonator ein flüssiges oder gasförmiges Kühlmittel durchströmen kann, sind in den Außenleitern 15, 16 und dem Innenleiter 17 Öffnungen 21, 22 und 23 vorgesehen.

Anstatt die ferromagnetischen Resonatoren bei beiden in den Fig. 1 und 2 dargestellten Zirkulatorausführungen mittels eines flüssigen oder gasförmigen Dielektrikums zu kühlen, kann auch ein festes Dielektrikum (z.B. Berylliumoxid-Keramik) mit guter Wärmeleitfähigkeit verwendet werden, in das die Ferritstäbe 7 eingebettet sind.

Für die in den vorangehend beschriebenen Ausführungsbeispielen erwähnten Ferritstäbe 7 kann jede beliebige Querschnitts form (z.B. rund, quadratisch, sternförmig, hexogonal o.dgl.) gewählt werden. Dabei ist nur zu beachten, daß sich der Querschnitt der Stäbe in Richtung des statischen Magnetfeldes nicht ändern.

Eine weitere Form des ferromagnetischen Resonators ist in Fig. 3 dargestellt. Hier besteht der Resonator aus einem Ferritkörper 24, der sich z.B. in einem Hohlleiterzirkulator von einer Hohlleiterwand 25 zur gegenüberliegenden 26 erstreckt. In diesen Ferritkörper 24 sind parallel zum statischen Magnetfeld verlaufende Löcher 27 eingelassen, die von einem nicht ferromagnetischen wärmeabführenden Dielektrikum ausgefüllt sind. Die Löcher 27 im Ferritkörper 24 setzen sich fort in die Hohlleiterwände 25 und 26 durchsetzenden Bohrungen 28 und 29, so daß der Resonator von einem gasförmigen oder flüssigen Dielektrikum durchströmt werden kann.

Eine vorteilhafte Betriebsart des Zirkulators gemäß dem Ausführungsbeispiel nach Fig. 1 oder 2 ergibt sich, wenn die Polschuhe 3, 4 und das Magnetjoch 6 aus Ferritmaterial hergestellt sind und der Magnet 5 durch eine auf das Joch 6 gewickelten Spule ersetzt wird. Durch Stromstöße in der Spule kann dann das Magnetfeld und damit die Drehrichtung des Zirkulators sehr schnell umorientiert werden, was auf einen direkten Kontakt der Ferritstäbe 7 mit den Polschuhen 3, 4 zurückzuführen ist. Im stromlosen Zustand der Spule erhält die Remanenzfeldstärke im Joch 6, den Polschuhen 3, 4 und in den Ferritstäben 7 das statische Magnetfeld im Resonator aufrecht.

## Patentansprüche

1. Verzweigungszirkulator für Mikrowellen, der eine von einem statischen Magnetfeld durchsetzte Wellenleiterverzweigungszone aufweist, in der ein ferromagnetischer Resonator angeordnet ist, welcher aus unterschiedlichen Dielektrika besteht, von denen mindestens eines ferromagnetische Eigenschaften hat, dadurch gekennzeichnet, daß die Grenzflächen der verschiedenen Dielektrika Raumkörper (7, 27) bilden, die sich über die gesamte Höhe der Verzweigungszone erstrecken und deren Querschnitte sich in Richtung des statischen Magnetfeldes nicht ändern.

2. Verzweigungszirkulator nach Anspruch 1, dadurch gekennzeichnet, daß das ferromagnetische Dielektrikum in Form von mehreren parallel zum statischen Magnetfeld ausgerichteten Stäben (7) in einem anderen Dielektrikum eingebettet ist.

3. Verzweigungszirkulator nach Anspruch 2, dadurch gekennzeichnet, daß in einem Hohlleiterzirkulator die ferromagnetischen Stäbe (7) durch Öffnungen (13, 14) in den gegenüberliegenden Hohlleiterwänden (1, 2) geführt sind und daß diese Öffnungen (13, 14) so dimensioniert sind, daß sie für das Hochfrequenzfeld im Zirkulator undurchlässig sind.

4. Verzweigungszirkulator nach Anspruch 2, dadurch gekennzeichnet, daß bei einem Zirkulator, dessen Wellenleiterverzweigung als planare Leitungsstruktur (15, 16, 17) ausgebildet ist, die ferromagnetischen Stäbe (7) durch Bohrungen (18, 19, 20), welche die Leitungsstruktur (15, 16, 17) durchsetzen, geführt sind.

5. Verzweigungszirkulator nach Anspruch 1, dadurch gekennzeichnet, daß in einen die Verzweigungszone ausfüllenden ferromagnetischen Körper (24) parallel zum statischen Magnetfeld verlaufende Durchgangsbohrungen (27) eingebracht sind, die mit einem anderen Dielektrikum gefüllt sind.

6. Verzweigungszirkulator nach einem der vorhergehenden Ansprüche, dadurch gekennzeichnet, daß eines der Dielektrika aus gut wärmeleitendem Keramik besteht.

7. Verzweigungszirkulator nach einem der vorhergehenden Ansprüche, dadurch gekennzeichnet, daß eines der Dielektrika eine Flüssigkeit ist, die zum Abtransport der Verlustwärme durch den ferromagnetischen Resonator strömt.

8. Verzweigungszirkulator nach einem der vorhergehenden Ansprüche, dadurch gekennzeichnet, daß eines der Dielektrika ein Gas ist, das zum Abtransport der Verlustwärme durch den ferromagnetischen Resonator strömt.

9. Verzweigungszirkulator nach einem der Ansprüche 2, 3, 4, 7 oder 8, dadurch gekennzeichnet, daß alle ferromagnetischen Stäbe (7) in einem dielektrischen Zylinder (8) angeordnet sind, durch den eine Flüssigkeit oder ein Gas strömt.

10. Verzweigungszirkulator nach einem der Ansprüche 2, 3, 4, 7 oder 8, dadurch gekennzeichnet, daß jeder einzelne ferromagnetische Stab in einem dielektrischen Röhrchen steckt, durch das eine Flüssigkeit oder ein Gas strömt.

11. Verzweigungszirkulator nach einem der vorhergehenden Ansprüche, gekennzeichnet durch seine Verwendung als ein in seiner Drehrichtung umschaltbarer Zirkulator, wobei das statische Magnetfeld im Resonator einer außerhalb der Wellenleiterverzweigungszone angeordneten stromdurchflossenen Spule umorientiert wird.

12. Verzweigungszirkulator nach Anspruch 11, dadurch gekennzeichnet, daß die Spule auf ein außerhalb der Verzweigungszone angeordnetes ferromagnetisches Joch (6) gewikkelt ist, welches einen magnetischen Kreis mit dem ferromagnetischen Dielektrikum (7) in der Verzweigungszone bildet und daß im stromlosen Zustand der Spule die Remanenzfeldstärke im Joch (6) und im Dielektrikum (7) das statische Magnetfeld im Resonator aufrecht erhält.

## Claims

1. A microwave junction circulator provided with a waveguide junction zone penetrated by a static magnetic field, with a ferromagnetic resonator composed of different dielectric media being disposed in said junction zone, at least one of said media having ferromagnetic characteristics, characterized in that the interfaces between the various dielectric media form three-dimensional bodies (7, 27) which extend over the entire height of the junction zone and whose cross sections do not change in the direction of the static magnetic field.

2. A junction circulator according to claim 1, characterised in that the ferromagnetic dielectric medium is provided in the form of a plurality of rods (7) which are oriented parallel to the static magnetic field and are embedded in another dielectric medium.

3. A junction circulator according to claim 2, characterised in that the ferromagnetic rods (7) in a waveguide circulator are brought through openings (13, 14) the in oppositely disposed waveguide walls (1, 2) and said openings (13, 14) have such dimensions that they are impermeable to the high frequency field in the circulator.

4. A junction circulator according to claim 2, characterised in that, in a circulator whose waveguide junction is configured as a planar conductor structure (15, 16, 17), the ferromagnetic rods (7) are brought through bores (18, 19, 20) which pass through the conductor structure (15, 16, 17).

5. A junction circulator according to claim 1, characterised in that passage bores (27) extending parallel to the static magnetic field are provided in a ferromagnetic body (24) which fills the junction zone, said passage bores being filled with a different dielectric medium.

6. A junction circulator according to one of the preceding claims, characterised in that one of the dielectric media is a ceramic having good heat conducting properties.

7. A junction circulator according to one of the preceding claims, characterised in that one of the dielectric media is a liquid which flows through the ferromagnetic resonator to transport away the waste heat.

8. A junction circulator according to one of the preceding claims, characterised in that one of the dielectric media is a gas which flows through the ferromagnetic resonator to transport away the waste heat.

9. A junction circulator according to one of claims 2, 3 and 4, 7 or 8, characterised in that all ferromagnetic rods (7) are disposed in a dielectric cylinder (8) through which flows a liquid or a gas.

10. A junction circulator according to one of claims 2, 3 and 4, 7 or 8, characterised in that each individual ferromagnetic rod is disposed in a dielectric tube through which flows a liquid or a gas.

11. A junction circulator according to one of the preceding claims, characterised in that it is used as a circulator whose direction of rotation can be changed, with the static magnetic field in the resonator being reoriented by means of a current carrying coil disposed outside the waveguide junction zone.

12. A junction circulator according to one of the preceding claims, characterised in that the coil is wound on a ferromagnetic yoke (6) disposed outside the junction zone, said yoke forming a magnetic circuit with the ferromagnetic dielectric medium (7) in the junction zone and, in the case where the coil is without current, the residual field strength in the yoke (6) and in the dielectric medium (7) maintains the static magnetic field in the resonator.

## Revendications

1. Circulateur de ramification pour micro-ondes présentant une zone de ramification de guide d'ondes traversée par un champ magnétique statique, dans laquelle est agencé un résonateur ferromagnétique qui consiste en différents diélectriques dont au moins un possède des propriétés ferromagnétiques, **caractérisé** par le fait que les surfaces-limites des différents diélectriques forment des corps tridimensionnels (7, 27) qui s'étendent sur toute la hauteur de la zone de ramification et dont les sections droites ne varient pas en direction du champ magnétique statique.

2. Circulateur de ramification selon revendication 1, **caractérisé** par le fait que le diélectrique ferromagnétique sous forme de plusieurs barreaux (7) dirigés parallèlement au champ magnétique statique est noyé dans un autre diélectrique.

3. Circulateur de ramification selon revendication 2, **caractérisé** par le fait que, dans un circulateur de guide d'ondes les barreaux magnétiques (7) sont passés au travers d'ouvertures (13, 14) dans les parois (1, 2) en vis-à-vis que comporte le guide d'ondes, et par le fait que ces ouvertures (13, 14) sont dimensionnées de manière à être imperméables au champ haute fréquence dans le circulateur.

4. Circulateur de ramification selon revendication 2, **caractérisé** par le fait que, dans le cas d'un circulateur dont la ramification de guide d'ondes est réalisée en tant que structure de ligne planar (15, 16 17), les barreaux ferromagnétiques (7) sont passés par des trous (18, 19, 20) qui traversent la structure de ligne (15, 16, 17).

5. Circulateur de ramification selon revendication 1, **caractérisé** par le fait que, dans un corps ferromagnétique (24) remplissent la zone de ramification, sont aménagés des trous de passage (27) s'étendant parallèlement au champ magnétique statique, qui sont remplis d'un autre diélectrique.

6. Circulateur de ramification selon l'une des revendications précédentes **caractérisé** par le fait que l'un des diélectriques est en céramique bonne conductrice de la chaleur.

7. Circulateur de ramification selon l'une des revendications précédentes **caractérisé** par le fait que l'un des diélectriques est un liquide qui s'écoule en passant par le résonateur ferromagnétique, pour évacuer la chaleur due aux pertes.

8. Circulateur de ramification selon l'une des revendications précédentes, **caractérisé** par le fait que l'un des diélectriques est un gaz qui s'écoule en passant par le résonateur ferromagnétique, pour évacuer la chaleur due aux pertes.

9. Circulateur de ramification selon l'une des revendications 2, 3, 4, 7 ou 8, **caractérisé** par le fait que tous les barreaux ferromagnétiques (7) sont agencés dans un cylindre diélectrique (8) par lequel s'écoule un liquide ou un gaz.

10. Circulateur de ramification selon l'une des revendications 2, 3, 4, 7 ou 8, **caractérisé** par le fait que chaque barreau ferromagnétique individuel pénètre dans un petit tube diélectrique par lequel passe un liquide ou un gaz.

11. Circulateur de ramification selon l'une des revendications précédentes, **caractérisé** par son utilisation en tant que circulateur commutable quant à son sens de rotation, le champ magnétique statique dans le résonateur ayant son orientation modifiée par une bobine parcourue par du courant, agencée à l'extérieur de la zone de ramification du guide d'ondes.

12. Circulateur de ramification selon revendication 11, **caractérisé** par le fait que la bobine est enroulée sur une culasse ferromagnétique (6) agencée en dehors de la zone de ramification, cette culasse formant un circuit magnétique avec le diélectrique ferromagnétique, dans la zone de ramification, et par le fait qu'en l'absence de courant dans la bobine l'intensité de champ rémanent dans la culasse (6) et dans le diélectrique (7) maintient le champ magnétique statique dans le résonateur.
